# EUROPÄISCHE PATENTSCHRIFT

(11) **EP 0 272 468 B1**
(45) Veröffentlichungstag und Bekanntmachung des Hinweises auf die Patenterteilung: **18.03.1992**
(21) Anmeldenummer: 87117257.3
(22) Anmeldetag: 24.11.1987
(51) Int. Cl.: B41F 33/00

(54) **Druckkontrollstreifen**
Print checking bars
Marques de contrôle de l'impression

(30) Priorität: 20.12.1986 DE 3643721
(43) Veröffentlichungstag der Anmeldung: 29.06.1988
(73) Patentinhaber: Heidelberger Druckmaschinen Aktiengesellschaft, D-69019 Heidelberg (DE)
(72) Erfinder: Jeschke, Willi, D-6900 Heidelberg (DE); Löffler, Gerhard, D-6909 Walldorf (DE)
(74) Vertreter: Stoltenberg, Heinz-Herbert Baldo

(56) Entgegenhaltungen:
- EP-A- 0 095 126
- EP-A- 0 255 924
- DE-A- 3 418 198
- DE-A- 3 604 222
- US-A- 3 995 958

## Beschreibung

Die Erfindung bezieht sich auf einen Druckkontrollstreifen zur Kontrolle und Steuerung des Druckprozesses mit einzelnen aneinandergereihten Farbfeldern unterschiedlicher Farbe und Struktur, die entsprechend den Farbzonen des Farbkastens einer Druckmaschine aufgeteilt sind.

Druckkontrollstreifen sind ein bekanntes Mittel zur Beurteilung und Steuerung der Druckqualität und der Vorstufe des Druckes bei modernen Druckmaschinen. Zu diesem Zweck weisen sie in unterschiedlicher Zahl und Anordnung für jede zu druckende Einzelfarbe rein visuell zu beurteilende Felder, sogenannte Signalfelder und Meßfelder, auf. Ferner sind zumeist auch mehrfarbige Felder für bestimmte Kontrollen vorgegeben. In der Regel enthält ein Druckkontrollstreifen folgende Felder:

### Volltöne

- - einfarbig:: zur meßtechnischen Kontrolle der Farbschichtdicke,
- - zweifarbig:: zur meßtechnischen Kontrolle der Farbannahme,
- - dreifarbig:: zur meßtechnischen Kontrolle der Farbannahme und zur visuellen Beurteilung der Farbbalance.

### Punktraster

- - einfarbig:: zur meßtechnischen Kontrolle der Tonwertzunahme,
- - dreifarbig:: zur visuellen Beurteilung der Farbbalance.

### Linienraster

- - einfarbig:: zur visuellen oder meßtechnischen Beurteilung von Schieben und Dublieren.

Außerdem können noch Felder mit Mikrolinien und Mikropunkten für bestimmte Zwecke vorgesehen sein.

Als Meßgeräte zum Ausmessen der einzelnen Felder des Druckkontrollstreifens werden bisher nahezu ausnahmslos Densitometer verwendet und nur in Sonderfällen andere Farbmeßgeräte.

Derartige Druckkontrollstreifen, die für die Steuerung und/oder Regelung der Farbgebung eingesetzt werden, sind in ihrer Einteilung auf die Farbzonenabstände der betreffenden Druckmaschine abgestimmt. Hierbei finden sich in jeder Farbzone einfarbige Volltonmeßfelder zur zonalen Steuerung/Regelung nach der Meßgröße "Dichte Vollton DV". Die Kontroll- und/oder Meßfelder, zur Beurteilung der anderen Qualitätskriterien, kommen auf den Druckkontrollstreifen weniger häufig vor.

Vorteilhaft ist die "Volltonregelung" vor allem deshalb, weil in den Meßwert DV als Variable lediglich die Sättigung als Maß für die Farbschichtdicke eingeht. Die Zuordnung des Meßwertes innerhalb des Druckprozesses ist daher eindeutig. Als Nachteil hat sich bei der reinen Volltonregelung erwiesen, daß trotz übereinstimmender Volltondichte Druck und Druckvorlage sowohl im Meßfeld als auch im Bild, visuell betrachtet, nicht übereinstimmen müssen. Es gibt dafür eine Reihe von Gründen, z.B. unterschiedliche Pigmente bzw. Farbstoffe, verschiedene Bedruckstoffe und dergleichen.

Durch Praxisversuche wurde gefunden, daß bei Verwendung von einfarbigen Punktrasterfeldern zur Farbregelung in vielen Fällen - aber nicht immer - eine bessere Übereinstimmung zwischen Druckvorlage und Druck erzielt werden kann, obwohl in die Meßgröße "Dichte Raster DR" auch Variable eingehen, die von der Farbgebung selbst unabhängig sind. Zu nennen sind hier die Pressung zwischen Platten- und Gummizylinder, der Bedruckstoff, das Gummituch, das Feuchtmittel und die Feuchtmittelführung, die Druckplatte sowie Schieben und Dublieren.

Auch abgeleitete Größen aus Volltondichte DV und Rasterdichte DR können für die Farbregelung Verwendung finden. Mit Hilfe der Murray-Davies-Gleichung läßt sich aus DV und DR der Rastertonwert als Regelgröße ermitteln:

${\text{F = (1-10}}^{\text{-DR}} {\text{) : (1-10}}^{\text{-DV}} \text{).}$

Sowohl bei der Regelung nach DR als auch bei derjenigen nach dem Rastertonwert F werden Meßstreifen verwendet, bei denen in jeder Farbzone einfarbige Punktrasterfelder für alle Druckfarben vorhanden sind. Im Gegensatz zur DV-Regelung, wo die Volltonfelder im Meßstreifen dominieren, herrschen hier die Rasterfelder vor. Alle anderen Felder sind weniger häufig vorhanden.

Bei der sogenannten "Zweizonenmessung", bei der auf dem Meßstreifen in jeder zweiten Farbzone Volltonmeßfelder für jede Farbe vorhanden sind, wird der durch die seitliche Verreibung stattfindende zonale Farbausgleich ausgenutzt. Im allgemeinen ist der seitliche Verreibungsweg gleich der Breite einer Farbzone plus einem geringen überlauf. Die Praxis hat bestätigt, daß aufgrund einer "Zweizonenmessung" manuell die Farbgebung genau gesteuert werden kann.

Die EP-A 0 255 924 bezieht sich auf ein Verfahren und eine Vorrichtung zur Beeinflussung der farblichen Erscheinung einer Farbfläche bei einer Druckvorlage und offenbart in Figur 14 und 15 einen Druckkontrollstreifen, bei dem in jeder Zone ein aus den bunten Grund-Teilfarben zusammengesetztes Raster-Kontrollfeld meßbar ist und in jeder zweiten oder dritten Zone ein Raster- oder Volltonfeld schwarz ebenfalls meßbar ist. Diese Entgegenhaltung offenbart somit lediglich einzelne Kontrollfelder. Nachdem diese Schrift nicht vorveröffentlicht ist, ist sie für die Frage der erfinderischen Tätigkeit nicht von Bedeutung.

Die weiterhin bekannte (DE-A 36 04 222 zeigt einen Einzelfarbstreifensatz zur Erzielung eines gleichförmigen Druckresultats, der es ermöglicht, nunmehr Kombinationsmeßfelder mitzudrucken, die durch den übereinanderdruck von Einzelfarben-Meßfeldern entstehen. Zur Regelung der Farbwerke werden vorwiegend die aus diesen Kombinationsmeßfeldern erhaltenen Meßwerte verwendet. Hierbei sind die einzelnen Farbfelder mit unterschiedlicher Farbe und Struktur aneinandergereiht und entsprechend den Farbzonen des jeweiligen Farbkastens der Druckmaschine aufgeteit.

Aufgabe der Erfindung ist es, einen Druckkontrollstreifen zu schaffen, der die wahlweise Anwendung sowohl der Volltonsteuerung/-regelung als auch der Rastertonsteuerung/-regelung gestattet. Darüber hinaus soll die Farbsteuerung/-regelung nach aus Dichte Vollton und Dichte Raster von ein- und/oder mehrfarbigen Rasterfeldern abgeleiteten Größen in optimaler weise ermöglicht werden.

Gemäß der Erfindung wird die Aufgabe durch die Merkmale der Ansprüche 1 bis 3 gelöst. Der Druckkontrollstreifen weist gemäß Anspruch 1 zonal abwechselnd einfarbige Volltonfelder für jede Druckfarbe und einfarbige Rasterfelder für jede Druckfarbe auf. Der wesentliche Vorteil eines derartig aufgebauten Druckkontrollstreifens ist, daß der Drucker die Wahl hat, je nach Sujet die eine oder andere Steuer- bzw. Regelstrategie einzusetzen. Er kann z.B. auch das Einrichten und Abstimmen nach Standard-Volltondichten durchführen und den Fortdruck auf konstante Abstimmbogen-Rasterdichten oder -Rastertonwerte regeln. Auch umgekehrt ist es sinnvoll, wenn beispielsweise als Druckvorlage ein "Ersatzandruck" wie "Cromalin" oder "Matchprint" vorliegt. Hierbei ist es besser, die Rasterdichten oder Rastertonwerte vom Kontrollstreifen der Druckvorlage als Sollwerte zu übernehmen und auf diese einzuregeln und im Fortdruck auf Volltondichte-Regelung umzuschalten. Volltondichteübernahme von "Ersatzandruck" würde zu einem völlig falschen Farbeindruck führen.

Ein weiterer Vorteil, die der zweizonige Aufbau des Druckkontrollstreifens für Vollton- und Rasterregelung bietet: Es müssen gegenüber dem einzonigen Aufbau nur halb so viele Meßwerte aufgenommen und verarbeitet werden.

Der Drucker ist somit nicht gezwungen, mehrere Druckkontrollstreifenarten zu kaufen, zu lagern und zu verwalten, woraus geringere Kosten resultieren. Auch muß er nicht bereits vor der Druckplattenkopie entscheiden, nach welchem Regelverfahren im Druck gearbeitet werden soll.

Veränderungen der Rasterdichte bzw. Rasterpunktgröße verursachen im Bild wesentlich stärkere Farbverschiebungen als Änderungen der Volltondichte. Durch die gleichgroße Häufigkeit von Vollton- und Rasterfeldern können Rastertonwerte in sehr großer Zahl aus unmittelbar benachbarten Feldern ermittelt werden, was zu einer sichereren Überwachung und Steuerung/Regelung führt, als wenn DV oder DR nur sporadisch ermittelt werden können.

Die Lösung zum Anspruch 2 bietet den weiteren Vorteil, daß die zusätzlichen mehrfarbigen Rasterfelder im Druckkontrollstreifen in optimaler Weise sowohl für die densitometrische als auch für die farbmetrische Messung geeignet sind. Die mehrfarbigen Rasterfelder sind in gleicher Häufigkeit wie die einfarbigen Vollton- und Rasterfelder - also ebenfalls zweizonig - in den Druckkontrollstreifen integriert.

Anspruch 3 kennzeichnet eine Ausführungsvariante mit einfarbigen Volltonfeldern und mehrfarbigen Rasterfeldern im zweizonigen Aufbau.

Weiterhin kann der Kontrollstreifen wahlweise für die Steuerung/Regelung nach densitometrischen Werten oder Werten aus der Farbmessung/Farbmetrik verwendet werden. Er enthält deshalb insbesondere für die Farbmessung/Farbmetrik in jeder zweiten Zone mehrfarbige Rasterfelder. Es ist deshalb auch möglich, z. B. nach mehrfarbigen Rasterfeldern farbmetrisch abzustimmen und den Fortdruck nach Voll- oder Rastertondichten, nach Rastertonwerten oder nach dem relativen Druckkontrast K, der nach der Formel $\text{K = (DV-DR)}$ : DV in optimaler Weise zu regeln.

Die Unteransprüche kennzeichnen vorteilhafte Ausgestaltungen der Erfindung. Hierbei wird davon ausgegangen, daß die in der Drucktechnik angewandten Meßverfahren umso genauer sind, je höher die Flächendeckung am Meßort ist. Volltöne, also 100 % bedeckte Flächen, werden am genauesten gemessen. Das ist sowohl in der Theorie als auch in der Praxis bewiesen und verständlich, denn je höher der Flächendeckungsanteil mit Farbinformation ist, umso größer ist der absolute Meßwert und umso kleiner ist der relative Meßfehler, da der absolute Meßfehler nahezu konstant ist.

Für die Rastermessung ist es aus dieser Sicht sinnvoll, einen Tonwertbereich in der Nähe des Dreivierteltons zu wählen, nachdem hier der Anteil bedeckter Fläche relativ hoch ist. Bei der densitometrischen Rastermessung, die meßverfahrensbedingt in genügender Genauigkeit nur an Einfarben-Rasterfeldern durchgeführt werden kann, wird deshalb üblicherweise der Mittel- und Dreiviertelton überwacht. Mehrfarbige Rasterfelder werden bisher nur visuell kontrolliert. Gemäß den Ansprüchen 2, 3 und 4 sind mehrfarbige Punktrasterfelder vorgesehen, die in optimaler Weise, insbesondere für die farbmetrische Messung geeignet sind.

Gemäß Anspruch 6 wird für die meßtechnische Kontrolle von mehrfarbigen Rasterfeldern erfindungsgemäß eine Flächendeckungszusammensetzung der beteiligten Einzelfarben vorgeschlagen, die als Summe aller ein-, zwei- und gegebenenfalls drei- und vierfarbigen Teilflächen den annähernd gleichen Flächendeckungsgrad wie die im Kontrollstreifen verwendeten Einzelfarben-Rasterfelder ergeben.

Ein Ausführungsbeispiel der Erfindung ist in der Zeichnung schematisch für einige Farbzonen dargestellt.

Der Druckkontrollstreifen 1 ist mit einzelnen aneinandergereihten Farbfeldern 2 unterschiedlicher Farbe und Struktur versehen. Zur Erklärung sind Grenzlinien 3 angebracht, die den Druckkontrollstreifen 1 entsprechend den Farbzonen des Farbkastens einer Druckmaschine aufteilen. Die einzelnen Farbzonen sind durch Nummern 4 fortlaufend gekennzeichnet. Im Bereich der Grenzlinien 3 zwischen zwei Farbzonen ist der Druckkontrollstreifen abwechselnd mit einfarbigen Volltonfeldern 5 für jede Druckfarbe und mit einfarbigen Rasterfeldern 6 für jede Druckfarbe versehen. Die einfarbigen Rasterfelder 6 sind hierbei vorteilhaft als Punktraster ausgebildet. Sowohl die Volltonfelder 5 als auch die Rasterfelder 6 sind abwechselnd über die Länge des Druckkontrollstreifens 1 angeordnet. Zusätzlich sind jeder zweiten Farbzone zwischen den Rasterfeldern 6 mehrfarbige Punktrasterfelder 7 im Bereich der Grenzlinien 3 vorgesehen. Hierbei ist die insgesamt bedeckte Fläche in jedem Punktrasterfeld 7 nahezu gleich der bedeckten Flächen der Punktrasterfelder 6 und vorzugsweise im Dreivierteltonbereich ausgeführt, wobei es gleichgültig ist, ob ein Punktrasterfeld mit 75 % Rastertonwert von einer Farbe oder das im Ausführungsbeispiel gezeigte Punktrasterfeld 7 als dreifarbiges Rasterfeld, bei dem Cyan 40 %, Magenta 32 % und Yellow ebenfalls 32 % aufweisen, ausgeführt ist.

Die notwendige Flächendeckung der Einzelfarbauszüge sowie alle sich im Zusammendruck ergebenden Teilflächen lassen sich nach der "Neugebauer-Gleichung" bestimmen. Wird z. B. eine mittlere praxisübliche Tonwertzunahme im Druck von 15 % bei 40 % Rastertonwert berücksichtigt, so würden sich folgende im Druck flächendeckungsgleiche Rasterfelder ergeben.
Einfarbenrasterfelder 75 % Rastertonwert
Zweifarbenrasterfelder 2 × 48 % Rastertonwert
Dreifarbenrasterfelder 3 × 35 % Rastertonwert
Der Anteil Papierweiß beträgt in allen Fällen ca. 13 %
Derartig ausgebildete Mehrfarbenrasterfelder haben zudem den Vorteil, daß sie Farbverschiebungen durch Änderungen im Farbannahmeverhalten nicht überbewerten.

Da dreifarbige Rasterfelder vorteilhaft auch für visuelle Beurteilung herangezogen werden, empfiehlt sich die Flächendeckung der Einzelfarben auf Grau, das besonders farbstichempfindlich reagiert, abzustimmen. Beispielsweise würde sich ein Grau im Druck im Normalfall bei ebenfalls ca. 13 % Papierweißanteil für folgende Rastertonwerte im Film ergeben:
Cyan : 40 %
Magenta : 32 %
Gelb : 32 %

## Patentansprüche

1. - Druckkontrollstreifen zur Steuerung der Farbführung im Farbwerk von Druckmaschinen mit einzelnen aneinandergereihten Farbfeldern unterschiedlicher Druckfarbe und Struktur,
- die entsprechend zu regulierender Farbzonen eines Farbkastens aufgeteilt sind,
- wobei der Druckkontrollstreifen (1) im Abstand von zwei Farbzonen einfarbige Volltonfelder (5) für alle benutzten Druckfarben mit je einem Farbfeld pro Druckfarbe
- und im Abstand von einer Farbzone versetzt hierzu einfarbige Rasterfelder (6) ebenfalls für alle Druckfarben aufweist.

2. Druckkontrollstreifen zur Steuerung der Farbführung im Farbwerk von Druckmaschinen nach Anspruch 1,
**dadurch gekennzeichnet,**
daß im Abstand von zwei Farbzonen mehrfarbige Rasterfelder (7) vorgesehen sind.

3. - Druckkontrollstreifen zur Steuerung der Farbführung im Farbwerk von Druckmaschinen mit einzelnen aneinandergereihten Farbfeldern unterschiedlicher Druckfarbe und Struktur,
- die entsprechend zu regulierender Farbzonen eines Farbkastens aufgeteilt sind,
- wobei der Druckkontrollstreifen (1) im Abstand von zwei Farbzonen einfarbige Volltonfelder (5) für alle benutzten Druckfarben mit je einem Farbfeld pro Druckfarbe
- und im Abstand von einer Farbzone versetzt hierzu mehrfarbige Rasterfelder (7) aufweist.

4. Druckkontrollstreifen nach Anspruch 1 bis 3,
**dadurch gekennzeichnet,**
daß die Rasterfelder (6) als Punktrasterfelder ausgebildet sind.

5. Druckkontrollstreifen nach Anspruch 1 bis 3,
**dadurch gekennzeichnet,**
daß die Vollton- (5) und Rasterfelder (6) im Bereich der Grenzlinien (3) zwischen zwei Farbzonen angeordnet sind.

6. Druckkontrollstreifen nach einem der vorhergehenden Ansprüche,
**dadurch gekennzeichnet,**
daß die insgesamt bedeckte Fläche in jedem mehrfarbigen Rasterfeld (7) nahezu gleich ist der Flächenbedeckung der einfarbigen Rasterfelder (6) und vorzugsweise im Dreivierteltonbereich liegt.

## Claims

1. Print control strip for controlling the inking in an inking unit of a printing machine, said print control strip comprising individual colour patches of different ink colours and structures which are arranged in a row and are divided according to ink zones, to be regulated, of an ink fountain, said print control strip (1) featuring single-colour solid patches (5) for all ink colours used, one colour patch of each ink colour, at intervals of two ink zones, and single-colour screen patches (6) for all ink colours at intervals of one ink zone and offset with respect thereto.

2. Print control strip for controlling the inking in an inking unit of a printing machine according to Claim 1,
characterized in
that multi-colour screen patches (7) are arranged at intervals of two ink zones.

3. Print control strip for controlling the inking in an inking unit of a printing machine, said print control strip comprising individual colour patches of different ink colours and structures which are arranged in a row and are divided according to ink zones, to be regulated, of an ink fountain, said print control strip (1) featuring single-colour solid patches (5) for all ink colours used, one colour patch of each ink colour, at intervals of two ink zones, and multi-colour screen patches (7) at intervals of one ink zone and offset with respect thereto.

4. Print control strip according to Claims 1 to 3,
characterized in
that the screen patches (6) are dot screen patches.

5. Print control strip according to Claims 1 to 3,
characterized in
that the solid patches (5) and the screen patches (6) are arranged in the area of the boundary lines (3) between two ink zones.

6. Print control strip according to any one of the preceding claims,
characterized in
that in each multi-colour screen patch (7) the area covered in total is almost equal to the area coverage of the single-colour screen patches (6) and lies preferably in the threequarter tone area.

## Revendications

1. Bande de contrôle d'impression pour la commande de la conduite de l'encrage dans le dispositif encreur de machines à imprimer avec des champs colorés successifs de couleur d'impression et de structure différentes, qui sont divisés suivant des zones d'encrage à régler d'un encrier, la bande de contrôle d'impression (1) présentant, à une certaine distance de deux zones d'encrage, des champs de teinte homogène (5) monochromes pour toutes les couleurs d'impression utilisées avec chacun un champ d'encrage par couleur d'impression et, à une certaine distance d'une zone d'encrage, décalés par rapport à celle-ci, des champs tramés (6) monochromes également pour toutes les couleurs d'impression.

2. Bande de contrôle d'impression pour la commande de la conduite de l'encrage dans le dispositif d'encrage de machines à imprimer selon la revendication 1, caractérisée en ce qu'il est prévu des champs tramés (7) à plusieurs couleurs à une certaine distance de deux zones d'encrage.

3. Bande de contrôle d'impression pour la commande de la conduite de l'encrage dans le dispositif d'encrage de machines à imprimer selon la revendication 1, caractérisée en ce qu'il est prévu des champs tramés (7) à plusieurs couleurs à une certaine distance de la zone d'encrage, décalés par rapport à celle-ci, des champs tramés (7) à plusieurs couleurs.

4. Bande de contrôle d'impression selon les revendications 1 à 3, caractérisée en ce que les champs tramés (6) sont des champs à trame à points.

5. Bande de contrôle d'impression selon les revendications 1 à 3, caractérisée en ce que les champs de teinte homogène (5) et les champs tramés (6) sont placés dans la région des lignes de séparation (3) de deux zones d'encrage.

6. Bande de contrôle d'impression selon l'une des revendications précédentes, caractérisée en ce que la surface totale recouverte dans chaque champ tramé (7) à plusieurs couleurs est à peu près égale à la surface recouverte par les champs tramés (6) monochromes et se situe de préférence dans le domaine d'une teinte aux trois quarts homogène.
